# FASCICULE DE BREVET EUROPEEN

(11) **EP 0 060 174 B1**
(45) Date de publication et mention de la délivrance du brevet: **19.06.1985**
(21) Numéro de dépôt: 82400316.4
(22) Date de dépôt: 23.02.1982
(51) Int. Cl.: H01P 1/208, H01P 1/217, H01P 1/219, H01P 7/10

(54) **Filtre passe-bande à résonateurs diélectriques**
Bandpassfilter mit dielektrischen Resonatoren
Band-pass filter with dielectric resonators

(30) Priorité: 27.02.1981 FR 8103987
(43) Date de publication de la demande: 15.09.1982
(73) Titulaire: THOMSON-CSF, 75008 Paris (FR)
(72) Inventeur: Delaballe, Jacques, F-75360 Paris Cedex 08 (FR); Fouillet, Jean, F-75360 Paris Cedex 08 (FR); Osias, Alexandre, F-75360 Paris Cedex 08 (FR)
(74) Mandataire: Weinmiller, Jürgen

## Description

La présente invention se rapporte à un filtre passe-bande à résonateurs diélectriques, comportant un guide d'ondes fonctionnant au-dessous de sa fréquence de coupure, une antenne d'entrée et une antenne de sortie respectivement disposées aux deux extrémités du guide et n résonateurs (n entier positif) disposés en série à l'intérieur du guide.

Des filtres de ce type sont connus qui fonctionnent par couplage direct des résonateurs diélectriques avec les éléments de couplage d'entrée et de sortie. Ce couplage direct se fait par. les champs rayonnés par les résonateurs diélectriques. Les coefficients de surtension à vide de ces filtres ne dépassent pas 4 000 en raison du mode de résonance TE₀₁₁ utilisé pour les résonateurs, ces derniers ne présentant pas un coefficient de surtension très important (par exemple 6 000 à 5 GHz), et en raison de ce que, pour obtenir le couplage important nécessaire au fonctionnement du filtre, l'élément de couplage (antenne ou boucle) doit être très proche du résonateur et ainsi détériore le coefficient de surtension.

En fait le mode TEₒ₁₁ est utilisé dans ces filtres connus car il est facilement excitable en utilisant des antennes ou des boucles; la hauteur et la largeur du guide d'ondes sont prises de l'ordre de trois fois plus grandes que, respectivement, la hauteur et le diamètre des résonateurs.

Il existe également des filtres passe-bande à résonateurs diélectriques qui fonctionnent en mode évanescant; dans ces filtres le couplage entre résonateurs s'effectue par l'intermédiaire des champs d'un guide d'ondes fonctionnant en dessous de sa fréquence de coupure tandis que le couplage des résonateurs extrêmes avec les éléments de couplage d'entrée et de sortie dont ils sont voisins se fait comme dans le cas précédent, c'est-à-dire que les éléments de couplage d'entrée et de sortie sont directement placés dans les lignes de champ des résonateurs. Mais, là encore, les coefficients de surtension ne dépassent pas 4 000.

Le but de la présente invention est de réaliser des filtres à résonateurs diélectriques, présentant un coefficient de surtension nettement supérieur à celui des filtres à résonateurs diélectriques connus.

Ceci est obtenu, en particulier, en utilisant le mode de résonance TMₒ₁₁ des résonateurs qui entraîne une surtension supérieure à celle du mode TE₀₁₁.

Il est à noter qu'il a été démontré, lors de travaux effectués au laboratoire d'électronique des microondes de l'université de Limoges dans un groupe de travail dirigé par MM. GARAULT et GUILLON, que le mode TMₒ₁₁ d'un résonateur diélectrique cylindrique a un coefficient de surtension supérieur à celui du mode TEₒ₁₁ ce qui laissait supposer que l'utilisation du mode TMₒ₁₁ pouvait être avantageuse dans le cadre du fonctionnement de filtres à résonateurs diélectriques. Il est également à noter que la réalisation d'un tel filtre n'est pas évidente étant donné que, dans le mode TM₀₁₁, l'energie electromagnétique est plus confinée (confined mode dans la littérature anglo-saxonne) au voisinage du résonateur, c'est-à-dire que le gradient d'énergie est plus grand et que, de ce fait, les problèmes de couplage sont plus ardus à résoudre.

Selon l'invention un filtre du type décrit au début de ce texte est principalement caractérisé en ce que, de manière à faire résonner les résonateurs selon le mode TM₀₁₁ et à faire propager dans le guide un mode TM dont la fréquence de coupure soit supérieure à celle du mode TM₀₁₁ des résonateurs, les dimensions de la section transversale du guide sont de l'ordre de 2,5 fois les dimensions transversales des résonateurs, les résonateurs sont diposés sensiblement selon l'axe longitudinal du guide et les antennes sont disposées dans le sens de la propagation dans le guide.

La présente invention sera mieux comprise et d'autres caractéristiques apparaîtront à l'aide de la description ci-après et des figures s'y rapportant qui représentent:
- la figure 1, un filtre selon l'invention, couvercle enlevé,
- la figure 2, une vue en coupe du filtre de la figure 1 avec son couvercle,
- la figure 3 une vue partielle en coupe longitudinale d'un autre filtre selon l'invention,
- la figure 4 une autre vue partielle du filtre selon la figure 3.

Pour avoir un filtre passe-bande il faut que la fréquence de résonance des résonateurs soit inférieure à la fréquence de coupure du mode de propagation le plus bas excité dans le guide.

Pour faire résonner un résonateur, placé dans un guide d'ondes, selon le mode TM₀₁₁ il ne faut pas exciter le mode fondamental (TEₒᵢ) du guide dont la fréquence de coupure est inférieure à la fréquence de résonance du mode TM₀₁₁ des résonateurs diélectriques; pour éviter d'avoir ce problème il suffirait de prendre un guide d'ondes à section suffisamment faible par rapport à la longeur d'onde de travail mais il en résulterait des pertes des effet Joule importantes, dans les parois du guide.

Le principe est d'éviter d'exciter un mode TE du guide pour n'exciter qu'un mode de type TM, ce qui entraîne l'utilisation, comme éléments de couplage, d'antennes orientées suivant la direction de propagation dans le guide.

Par ailleurs afin d'éviter les pertes par effet Joule dans les parois la largeur et la hauteur de la section du guide seront prises de l'ordre de 2,5 fois respectivement le diamètre et le hauteur des résonateurs, étant entendu qu'il s'agit là d'une valeur moyenne et que si, par exemple, la hauteur du guide n'est que deux fois supérieure à la hauteur du résonateur, par contre sa largeur sera prise de l'ordre de trois fois plus grande que le diamètre du résonateur.

En ce qui concerne le mode de couplage entre l'antenne d'entrée et le premier résonateur, c'est-à-dire le résonateur le plus proche de cette antenne, il est à remarquer que la configuration des lignes de champ du mode guidé TM₁₁ permet d'exciter le mode TM₀₁₁ dans le premier résonateur; ou pour exciter le mode TM_{"} dans le guide il faut que l'antenne d'entrée soit disposée selon l'axe longitudinal du guide car c'est là que le champ électrique est maximum en mode TM₁₁; d'autre part l'antenne d'entrée peut être placée relativement loin du premier résonateur de manière à ne pas le perturber tout en y étant couplée de manière efficace par les lignes de champ.

En ce qui concerne le couplage entre deux résonateurs successifs, il est à noter qu'un résonateur résonnant selon le mode TM₀₁₁ est assimilable à un dipôle électrique; or un dipôle électrique placé dans un guide d'ondes excite tous les modes du guide d'ondes qui ont une composant de champ électrique parallèle à la direction du dipôle donc notamment le mode TM_{"}, ce qui permet la transmission d'énergie d'un résonateur à l'autre par l'intermédiaire des champs de ce mode.

Pur ce qui est du couplage entre le dernier résonateur et l'antenne de sortie, ce qui a été dit pour le couplage entre l'antenne d'entrée et le premier résonateur s'applique, au sens de propagation près des ondes.

Ces considérations ont conduit aux réalisations selon les figures 1 à 4 qui correspondent à des filtres selon l'invention.

La figure 1 montre le filtre vu de dessus, couvercle enlevé et la figure 2 montre ce filtre, couvercle remis, vu dans une coupe par un plan perpendiculaire au plan de la figure 1 et passant par une droite XX de la figure 1. Ces figures montrent que le filtre est formé par un guide d'ondes 1 associé, pour former un boîtier, à deux plaques, 2 et 3, solidaires de ses extrémités. Le couvercle dont il a été question ci-avant est un couvercle, 10, qui apparaît sur la figure 2, il est constitué par l'un des côtés du guide d'ondes. Ce guide d'ondes est un guide d'ondes de section carrée de 30 mm de côté, et a une longueur de 206 mm.

Sur les figures 1 et 2 a été représenté l'axe longitudinal XX du guide d'ondes c'est-à-dire l'axe passant par le point d'intersection des diagonales des sections du guide. Deux antennes Aₑ, Aₛ, respectivement solidaires des plaques 2 et 3 par l'intermédiaire de prises de raccordement 20, 30 qui les isolent des plaques, sont disposées selon l'axe XX, c'est-à-dire selon le sens de propagation des ondes dans le guide. Entre les antennes Aₑ et Aₛ sont successivement disposés, sensiblement selon l'axe XX, quatre résonateurs diélectriques R₁, R₂, R₃, R₄ qui reposent respectivement sur quatre supports S₁, S₂, S₃, S₄. Ces quatre supports sont des supports en couronnes réalisés en un matériau diélectrique à faible permittivité; ils reposent sur la face du guide d'ondes opposée au couvercle 10. Cette disposition des antennes Aₑ Aₛ et des résonateurs R₁, R₂, R₃, R₄, comme il a été indiqué dans ce qui précède, permet que le couplage de l'antenne Aₑ avec le résonateur R_{1'} des résonateurs successifs entre eux et du résonateur R₄ avec l'antenne de sortie Aₛ, se fasse par l'intermédiaire des lignes de champ du mode guidé TM_{"}. Afin de rendre possible un réajustement du réglage de filtre, des vis d'accord V₁ à Vₛ sont prévues; ces d'accord traversent le couvercle 10, sensiblement à mi- distance entre l'antenne d'entrée Aₑ et le résonateur R, entre les résonateurs R, et R₂, R₂ et R₃, R₃ et R₄ et entre le résonateur R₄ et l'antenne de sortie Aₛ.

Le filtre qui vient d'être décrit est un filtre méplat, à quatre pôles, conçu pour fonctionner à une fréquence moyenne de 4,9 GHz et présentant un coefficient de surtension Qₒ de 7 000 à 4,9 GHz.

Les autres caractéristiques du filtre sont les suivantes:
- bande passante: 20 MHz
- réglage possible de la bande passante de ±10%.

Les figures 3 et 4 correspondent à un autre exemple de réalisation de filtre selon l'invention. Dans cette réalisation le dispositif d'accord du filtre selon les figures 1 et 2, constitué de vis d'accord (V₁ à V₅, figure 2), est supprimé et le filtre est accordable magnétiquement. Mais le guide d'ondes fonctionne toujours au-dessous de sa fréquence de coupure, les antennes et les résonateurs sont disposés comme dans le cas de la figure et les dimensions de la section transversale du guide sont encore de l'ordre de 2,5 fois les dimensions transversales des résonateurs; ainsi là aussi les résonateurs résonnent selon le mode TM₀₁₁ et la propagation dans le guide se fait selon un mode TM dont la fréquence de coupure est supérieure à celle du mode TM₀₁₁, en l'occurrence il s'agira principalement du mode TM₁₁.

La figure 3 montre un tronçon de guide rectangulaire 1 réalisé en laiton; ce tronçon de guide a une section intérieure de 30 mm pour son grand côté et de 20 mm pour son petit côté. Deux plaques métalliques 2, 3, également en laiton, ferment le tronçon de guide respectivement à ses deux extrémités; ces plaques métalliques sont, chacune, percées d'un trou traversé par une prise de raccordement 20, 30 dont la partie centrale est constitué par un conducteur métallique linéaire qui se prolonge à l'intérieur du tronçon de guide sur une longueur d'environ 6 mm pour constituer une antenne du type dipôle électrique, Aₑ, Aₛ.

A l'intérieur du tronçon de guide 1 sont disposés, sur l'un des grands côtés, trois organes résonnants R₁―S₁, R₂―S₂, R_{3―}S₃; ces trois organes résonnants sont alignés dans le sens de la plus grande dimension du tronçon de guide et sont régulièrement espacés. A partir du grand côté du tronçon de guide 1, sur lequel il est fixé par collage, l'organe résonnant R₁―S₁ comporte successivement:
- un support S, en forme d'anneau à section circulaire de 16 mm de diamètre extérieur et de 4 mm d'épaisseur; ce support est réalisé en un matériau diélectrique à faible permittivité,
- un résonateur diélectrique classique 11 formé par un disque en titanate de zirconium dont la permittivité est égale à 36; ce disque a un diamètre de 10 mm et une épaisseur de 5 mm;
-un élément intercalaire 12 réalisé en un matériau diélectrique à faible constante diélectrique et faibles pertes; cet élément intercalaire se présente sous la forme d'un disque de 10 mm de diamètre et d'environ 2 mm d'épaisseur,
- et un élément ferrimagnétique 13, constitué d'un grenat de fer Yttrium se présentant également sous la forme d'un disque de 10 mm de diamètre et de 2,5 mm d'épaisseur.

L'élément intercalaire 12 produit un décalage, vers le haut dans le domaine des fréquences, de la bande de fonctionnement du filtre et ce décalage est d'autant plus grand que son épaisseur est plus forte. Cet élément permet donc, par un choix convenable de son épaisseur, d'ajuster, lors de la fabrication, la position de la bande de fréquences de fonctionnement du filtre tout en utilisant pour ce filtre les mêmes résonateurs diélectriques et les mêmes éléments ferrimagnétiques que pour d'autres filtres à bandes de fonctionnement légèrement différentes. Les pièces S,-11-12-13, constituant l'organe résonnant R₁―S₁, sont assemblées par collage. Les organes résonnants R₂-S₂ et R₃ S₃ sont identiques, au point de vue formet constitution, à l'organe résonnant R₁―S₁.

Les organes résonnants R,-S₂, R₂-S₂, R₃-S₃ sont respectivement soumis à des champs magnétiques H̅1, H̅3, H̅3 produits par des électro-aimants extérieurs au tronçon de guide; ces champs sont réglables séparément l'électro-aimant qui produit le champ H1 auquel est soumis l'organe résonnant R₁-S, apparaîtra sur la figure 4.

L'accord de fréquence du filtre selon la figure 3 est possible grâce aux éléments ferrimagnétiques, tels que 13, des organes résonnants. Cet accord est obtenu en modifiant, séparément pour chaque organe résonnant, la valeur du champ magnétique auquel est soumis chaque organe résonnant, c'est-à-dire en modifiant la valeur du courant d'excitation de l'électro-aimant produisant ce champ magnétique. Cette possibilité d'accorder le filtre s'explique par le caractère gyromagnétique propre aux matériaux ferrimagnétiques: selon l'importance du champ appliqué aux éléments ferrimagnétiques des organes résonnants R₁―S₁, R₂―S₂, R₃―S₃, la répartition des lignes du champ électromagnétique à l'intérieur du tronçon de guide 1 varie plus ou moins, ce qui entraîne une variation plus ou moins importante de la fréquence de résonance du filtre.

Cette variation de fréquence de résonance du filtre est liée principalement à la nature et à la géométrie du résonateur diélectrique et de l'élément ferrimagnétique des organes résonnants R₁―S₁, R₂―S₂, R₃―S₃.

Dans le cas de l'exemple décrit où le champ magnétique fourni par les électro-aimants peut varier de 0 à 1500 gauss la fréquence centrale du filtre peut varier de 4,8 GHz à 5,5 GHz, soit une variation relative de prés de 15%.

La figure 4 est une autre vue du filtre déjà représenté partiellement sur la figure 3. La figure 4 montre le tronçon de guide 1 vu en bout; la plaque 2 et la prise de raccordement 20 ont été enlevées de manière à permettre d'apercevoir l'organe résonnant R,-S, placé à l'intérieur du tronçon de guide. Sur cette figure apparît également un électro-aimant L1; cet électro-aimant L1 est celui qui produit le champ magnétique H1 dont il a été question lors de la description de la figure 3. Cet électro-aimant L1 comporte une pièce en U, 5, réalisée en fer extra doux (dans l'exemple décrit, ce fer est du type connu sous le nom de fer de Suède); les extrémités du U sont respectivement percées de deux trois filetés à travers lesquels passent deux vis de réglage 50 et 51, également réalisées en fer extra doux; ces vis de réglage permettent de modifier l'écartement entre les deux pôles de l'électro-aimant. Un bobinage 52 est enroule' autour de la pièce en U et a son conducteur qui se prolonge, à ses deux extrémités, par, respectivement, deux fils de liaison 53 et 54; le bobinage 52 est alimenté par une source de courant variable 4. Comme il a été dit plus avant, la variation de courant de la source 4 permet de faire varier le champ magnétique fourni par l'électro-aimant de 0 à 1500 gauss.

L'invention n'est pas limitée aux modes de réalisation décrits c'est ainsi qu'il est possible d'utiliser des guides cylindriques avec des résonateurs fonctionnant selon le mode TM₀₁₁; dans ce cas pour que le mode de fonctionnement du guide soit, comme avec les guides rectangulaires, un mode TM dont la fréquence de coupure soit supérieure à celle du mode TM₀₁₁ des résonateurs, il faut prendre le mode TM₀₁ ce qui conduit aux mêmes considérations, en ce qui concerne les dimensions et la disposition des éléments, qu'avec les guides rectangulaires.

Il est à remarquer que les éléments intercalaires tels que 12 (figures 3 et 4) peut être supprimés. Les éléments ferrimagnétiques sont alors directement en contact avec les résonateurs diélectriques et le réglage de la position de la bande de fréquences de fonctionnement du filtre doit alors se faire en modifiant le résonateur diélectrique ou l'élément ferrimagnétique, ou les deux à la fois; dans la pratique de telles modifications sont plus gênantes que celles qui consistent à changer l'épaisseur du disque en matériau diéléctrique à faibles pertes, constituant l'élément intercalaire.

## Revendications

1. Filtre passe-bande à résonateurs diélectriques, comportant un guide d'ondes (1) fonctionnant au-dessous de sa fréquence de coupure, une antenne d'entrée (Aₑ) et une antenne de sortie (Aₛ) respectivement disposées aux deux extrémités de guide et n résonateurs (n entier positif) (R,-R₄) disposés en série à l'intérieur du guide, caractérisé en ce que, de manière à faire résonner les résonateurs selon le mode TM₀₁₁ et à faire exciter dans le guide un mode TM dont la fréquence de coupure soit supérieure à celle du mode TM₀₁₁ des résonateurs, les dimensions de la section transversale du guide sont de l'ordre de 2,5 fois les dimensions transversales des résonateurs, les résonateurs sont disposés sensiblement selon l'axe longitudinal (XX) du guide et les antennes sont disposées dans le sens de la propagation dans le guide.

2. Filtre passe-bande selon la revendication 1, caractérisé en ce que le guide est un guide rectangulaire, en ce que le mode de propagation dans le guide est le mode TM₁₁ et en ce que les résonateurs sont des résonateurs cylindriques.

3. Filtre passe-bande selon la revendication 1, caractérisé en ce qu'il comporte au moins un élément de réglage constitué par une vis d'accord (V₁―V₅) qui traverse la paroi du guide d'ondes et dont là profondeur de pénétration dans le guide d'ondes est ajustable.

4. Filtre passe-bande selon la revendication 1, caractérisé en ce que, de manière que le filtre soit accordable magnétiquement sur une grande largeur de bande, d'une part les n résonateurs sont des résonateurs composites (R₁, R₂, R₃) comportent chacun un résonateur diélectrique (11) proprement dit et un élément ferrimagnétique (13) disposés l'un audessus de l'autre, et d'autre par n électro-aimants (L1) extérieurs au guide sont associés respectivement aux n résonateurs composites pour y créer des champs magnétiques (H̅1, H̅2, ·H̅3) réglables par modification de leur courant d'excitation.

5. Filtre passe-bande selon la revendication 4, caractérisé en ce que les n champs magnétiques (H̅1, H̅2, H̅3) sont réglables séparément.

6. Filtre passe-bande selon la revendication 4, caractérisé en ce que les n électro-aimants (L1) comportent chacun un moyen de réglage (50, 51) de l'écartement de leurs pôles respectifs.

7. Filtre passe-bande selon la revendication 4, caractérisé en ce que chaque résonateur composite comprend également un élément intercalaire (12) disposée entre le résonateur diélectrique proprement dit (11) et l'élément ferri- magmétique (13).

## Patentansprüche

1. Bandpaßfilter mit dielektrischen Resonatoren, versehen mit einem Wellenleiter (1), der unterhalb seiner Trennfrequenz arbeitet, einer Eingangsantenne (Aₑ) und einer Ausgangsantenne (Ag), die jeweils an den Enden des Leiters angeordnet sind, und n Resonatoren (n ganzzahlig positiv) (R,-R₄), die innerhalb des Leiters in Reihe geschaltet sind, dadurch gekennzeichnet, daß, um die Resonatoren im Schwingungstyp TMo11 in Schwingung zu versetzen und in dem Leiter einen TM-Schwingungstyp anzuregen, dessen Trennfrequenz größer als die des Schwingungstyps TM_{o"} der Resonatoren ist, die Abmessungen des Querschnittes des Leiters in der Größenordnung des 2,5 fachen der Querabmessungen der Resonatoren liegen, wobei die Resonatoren im wesentlichen entlang der Längsachse (XX) des Leiters angeordnet sind und die Antennen im Ausbreitungssinn im Wellenleiter angeordnet sind.

2. Bandpaßfilter nach Anspruch 1, dadurch gekennzeichnet, daß der Leiter ein rechtwinkliger Leiter ist, daß der Ausbreitungstyp innerhalb des Leiters der Schwingungstyp TM_{"} ist und daß die Resonatoren zylindrische Resonatoren sind.

3. Bandpaßfilter nach Anspruch 1, dadurch gekennzeichnet, daß es wenigstens ein Einstellelement umfaßt, welches durch eine Abgleichschraube (V₁―V₅) gebildet ist, welche die Wandung des Wellenleiters durchquert und deren Eindringtiefe in den Leiter einstellbar ist.

4. Bandpaßfilter nach Anspruch 11, dadurch gekennzeichnet, daß, damit das Filter magnetisch über eine große Bandbreite abstimmbar ist, einerseits die n Resonatoren zusammengesetzte Resonatoren (Rᵢ, R₂, R₃) sind, die jeweils einen eigentlichen dielektrischen Resonator (11) und ein ferrimagnetisches Element (13) enthalten, welche übereinander angeordnet sind, und andererseits n Elektromagnete (L1), die sich außerhalb des Leiters befinden, jeweils den n zusammengesetzten Resonatoren zugeordnet sind, um an ihnen Magnetfelder (H̅1, H̅2, H̅3) zu erzeugen, welche durch Veränderung ihres Erregerstromes einstellbar sind.

5. Bandpaßfilter nach Anspruch 4, dadurch ekennzeichnet, daß die n Magnetfelder (H̅1, H̅2, H̅3) getrennt einstellbar sind.

6. Bandpaßfilter nach Anspruch 4, dadurch gekennzeichnet, daß die n Elektromagneten (L1) jeweils eine Einrichtung (50, 51) zur Einstellung des Abstandes ihrer Pole umfassen.

7. Bandpaßfilter nach Anspruch 4, dadurch gekennzeichnet, daß jeder zusammengesetzte Resonator ferner ein zwischengefügtes Element

(12) umfaßt, welches zwischen dem eigentlichen dielektrischen Resonator (11) und dem ferrimagnetischen Element (13) angeordnet ist.

## Claims

1. Pass band filter of dielectric resonator type, comprising a waveguide (1) operating below its cut-off frequency, an input antenna (Aₑ) and an output antenna (As) respectively disposed at the two ends of the guide, and n resonators (n positive integer) (R,-R₄) disposed in series inside the guide, characterized in that, in a manner to have the resonators oscillate in the TM₀₁₁ mode and to excite a TM mode within the guide the cut-off frequency of which exceeds that of the mode TM₀₁₁ of the resonators, the dimensions of the transverse section of the guide are of the order of 2.5 times the transverse dimensions of the resonators, the resonators being substantially disposed along the longitudinal axis (XX) of the guide and the antennas being disposed in the propagation sense in the guide.

2. Pass band filter according to claim 1, characterized in that the guide is a rectangular guide, in that the propagation mode within the guide is the mode TM₁₁, and in that the resonators are cylindrical resonators.

3. Pass band filter according to claim 1, characterized in that it comprises at least one adjustment member formed by a tuning screw (V₁―V₅) crossing the wall of the waveguide and the penetration depth of which into the waveguide is adjustable.

4. Pass band filter according to claim 1, characterized in that, in a manner to provide a magnetically tunable filter over a large band width, on the one hand the n resonators are composite resonators (R₁, R₂, R₃) each comprising a dielectric resonator (11) proper and a ferrimagnetic member (13) disposed one above another, and on the other hand, externally of the guide, n electromagnets (L1) are respectively associated with the n composite resonators in order to generate magnetic fields (H̅1, H̅2, H̅3) thereat which are adjustable by modification of their excitation currents.

5. Pass band filter according to claim 4, characterized in that the n magnetic fields are separately adjustable.

6. Pass band filter according to claim 4, characterized in that the n electromagnets (L1) each comprise means (50, 51) for adjusting their respective pole spacings.

7. Pass band filter according to claim 4, characterized in that each composite resonator further comprises an intermediate member (12) disposed between the dielectric resonator proper (11) and the ferrimagnetic member (13).
